# FASCICULE DE BREVET EUROPEEN

(11) **EP 0 159 951 B1**
(45) Date de publication et mention de la délivrance du brevet: **07.01.1988**
(21) Numéro de dépôt: 85420048.2
(22) Date de dépôt: 15.03.1985
(51) Int. Cl.: A62C 7/00

(54) **Couverture anti-feu**
Feuerlöschdecker
Fire blanket

(30) Priorité: 16.03.1984 FR 8404610
(43) Date de publication de la demande: 30.10.1985
(73) Titulaire: Société Anonyme dite: "SOTEXPRO", F-42360 Panissieres (FR)
(72) Inventeur: France, Michel, Chazelles sur Lyon (Loire) (FR)
(74) Mandataire: Maureau, Philippe

(56) Documents cités:
- FR-A- 1 230 591
- FR-A- 2 149 143
- GB-A- 27 995
- US-A- 2 805 013

## Description

La présente invention a pour objet un dispositif de lutte contre le feu constitué d'une couverture anti-feu destinée à être placée dans les lieux où les risques d'incendie sont élévés et notamment dans les endroits où sont utilisés des produits inflammables (restaurants, cuisines, hôtels, laboratoires, hôpitaux... etc.). Cette couverture doit être constamment disponible et pouvoir être décroché et utilisée rapidement en cas de besoin.

De nombreuses couvertures anti-feu sont déjà connues actuellement. Ces couvertures sont, en général, pliées et rangées soit dans un boîtier ou support associé à des moyens d'ouverture rapide (volets s'ouvrant ves le bas comme dans le FR-A-1 230 591, moyens à ressorts...) et permettant de déployer rapidement cette couverture, soit, comme dans le FR-A-2 149 143, dans un sac formant housse fermé à son extrémité inférieure et muni à cette extrémité d'un dispositif de fermeture, des attaches fixées à la couverture, passant à travers ce dispositif de fermeture, de façon qu'une traction excercée sur ces attaches provoque l'ouverture de ce dispositif et l'extraction de la couverture du sac.

Dans encore un autre type de dispositif, la couverture anti-feu pliée est fixée au fond d'un boîtier par des moyens de type à pressions, bandes collées... etc., et est décrochée de ce boîtier par simple traction sur un de ses coins libres replié au centre de celle-ci.

L'objet de la présente invention est un dispositif de lutte contre le feu constitué d'une couverture anti-feu du type comprenant un sac en forme de housse dans lequel est rangée la couverture et de moyens prévus pour suspendre le sac par son extrémité supérieure indépendamment de la couverture. Selon l'invention, le sac est ouvert à son extrémité inférieure et la couverture anti-feu est maintenue à l'intérieur de ce sac par des moyens de type à pince agissant sur elle en pinçant l'extrémité supérieure du sac contre la couverture.

En cas de besoin, il suffit de saisir la couverture par l'ouverture du sac et de la tirer vers le bas pour l'extraire de celui-ci.

Avantageusement, les moyens de type à pince sont formés par un tube de longueur sensiblement égale à la largeur de la couverture pliée, et montrant une fente longitudinale de largeur inférieure à au moins une épaisseur du sac augmentée de celle de la couverture pliée dedans.

Avantageusement aussi, les moyens prévus pour suspendre le sac par son extrémité supérieure indépendamment de la couverture, sont formés d'une part par une tige rigide passée le long de cette extrémité supérieure du sac et dont chaque extrémité est introduite dans le trou d'un capuchon fermant une extrémité du tube et, d'autre part, par au moins un crochet disposé à l'opposé de la fente du tube.

Ces moyens peuvent également être formés par une ficelle passée lelong de l'extrémité supérieure du sac et dont les deux extrémités sont nouées ensemble.

Le sac peut alors être suspendu par la ficelle et le crochet être supprimé.

De toute façon, l'invention sera bien comprise et d'autres caractéristiques seront mises en évidence à l'aide de la description qui suit en référence au dessin schématique annexé montrant à titre d'exemples non limitatifs deux formes d'exécution de la couverture anti-feu selon l'invention:
Figure 1 en est une vue en perspective, selon une première forme de réalisation;
Figure 2 en est une vue en perspective éclatée,
Figure 3 est une vue en coupe selon 3-3 de figure 1,
Figure 4 est une vue similaire à la figure 1 d'une seconde forme de réalisation;
Figure 5 est une vue en perspective partielle similaire à figure 1 d'une troisième forme de réalisation.

Le dispositif anti-feu (2) montrée à la figure 1 se présente extérieurement sous la forme d'un sac (3) en forme de housse, dans lequel est rangée la couverture anti-feu (4), maintenu dans un tube cylindrique (5) et apte à être suspendu par un crochet (6).

Le sac (3) est fermé à son extrémité supérieure (3a) et sur chacun de ses bords latéraux (3b). Son extrémité inférieure (3c) est ouverte. Le sac (3) peut être en un matériau quelconque, de préférence ininflammable, et n'a notamment pas besoin d'avoir une résistance mécanique particulière puisqu'il sert simplement de protection à la couverture (4) et n'a pas de rôle de support. Il peut être transparent ou opaque, de forme carrée, rectangulaire ou autre.

La couverture anti-feu (4) est un matériau à l'épreuve du feu à titre permanent tel que le tissu de verre. Elle est de préférence carrée ou rectangulaire et présente à une extrémité des découpes (4a) de façon à former deux languettes (4b) destinées à être en saillie par rapport au sac (3) lorsque la couverture (4) est rangée dans celui-ci. Ces languettes (4b) facilitent la préhension de la couverture (4) en cas de besoin et son extraction du sac (3).

Le tube cylindrique (5) présente une fente longitudinale (5a) diamétralement opposée au crochet (6), de largeur inférieure à l'épaisseur du sac (3) augmentée de celle de la couverture (4) pliée dans ce sac. Ce tube (5) est réalisé en un matériau suffisamment rigide pour pouvoir pincer la couverture (4) pliée dans le sac (3) et introduire dans sa fente (5a), et à l'y maintenir lorsque le sac (3) est suspendu par le crochet (6) (Cf. figure 3).

Le tube cylindrique (5) est fermé à chacune de ses extrémités en bout par un capuchon (7) de forme complémentaire. Chaque capuchon (7) présente une semelle circulaire (7a) de même diamètre que le diamètre extérieur du tube (5) et un tenon (7b) cylindrique de même diamètre que celui intérieur du tube (5) et apte à être introduit dans ce tube. Dans l'exemple du dessin, ce tenon (7b) est cylindrique, mais il va de soi qu'il pourrait avoir une toute autre forme (section triangulaire... etc.).

Un trou débouchant (7c) est ménagé dans chaque capuchon (7). Une tige rigide (8), légèrement plus longue que le tube (5), traverse celui-ci ainsi que l'extrémité supérieure (3a) du sac (3) introduit dans ce tube (5), comme montré à la figure 3. Cette tige (8) est ensuite introduite par chacune de ses extrémités dans le trou (7c) de chacun des capuchons (7) fermant le tube (5) et est donc rendue de cette façon solidaire de celui-ci. Cette tige (8) permet de maintenir le sac (3) dans le tube (5), suspendu par le crochet (7) et donc de maintenir le sac solidaire du tube, lorsque la couverture (4) est retirée du sac (3) et que l'épaisseur de celui-ci ne lui permet plus d'être pincé par le tube (5).

Une ou les deux extrémités de la tige (8) peuvent être filétées afin d'être vissées dans un taraudage correspondant du trou (7c), et de parfaire la liaison tige-capuchon.

Dans l'exemple de la figure 4, le dispositif anti-feu (2) selon l'invention, c'est-à-dire la couverture anti-feu (4) rangée dans le sac (3), est lui-même protégé par un boîtier métallique rigide. Ce boîtier est formé par une enveloppe métallique (10), constituée par exemple par une feuille de tôle pliée en U.

L'enveloppe métallique (10) comprend deux parois latérales (11) formant les ailes du U, et une paroi frontale (12). Elle est ouverte à ses deux extrémités supérieure et inférieure respectivement (10a, 10c), et ne présente pas de fond.

Chaque paroi latérale (11) présente un retour (13) à angle droit, dans lequel est ménagée une ou plusieurs ouvertures (13a) pour la fixation de l'enveloppe métallique sur un mur.

A l'extrémité supérieure de chaque paroi latérale est prévue une encoche (14) en arc de cercle, dont le rayon correspond à celui du tube (5).

Les deux encoches (14) servent de logement pour le tube (5) et permettent la suspension de la couverture (4) et du sac (3) sur l'enveloppe (10).

Cette enveloppe métallique (10) constitue une protection supplémentaire pour la couverture anti-feu (4) et éventuellement son sac (3), et convient particulièrement pour l'industrie et les collectivités.

Dans l'exemple de réalisation montré à la figure 5, le dispositif anti-feu selon l'invention, c'est-à-dire la couverture anti-feu (4) rangée dans le sac (3), n'est plus pincé à l'aide d'un tube fendu comme dans l'exemple des figures 1 et 4 mais entre deux fers plats (15, 16) parallèles. Ces deux fers plats sont reliés ensemble, par leurs extrémités, au moyen de deux boulons (17) et écrous (18) et sont maintenus à une distance déterminée l'un de l'autre par des rondelles ou écrous (19) enfilés ou selon le cas vissés sur le tige de chacun de ces boulons (17) entre les deux fers.

L'intervalle ainsi délimité entre les deux fers plats (15, 16) par les rondelles ou écrous correspond à la fente du tube de l'exemple de la figure 1, et a une largeur inférieure à l'épaisseur du sac (3) augmentée de celle de la couverture (4) pliée dedans de façon à assurer le pincement de la couverture (4) à travers le sac, lorsqu'elle est enfilée entre ces deux fers (15, 16).

Dans une forme de réalisation préférée qui estcelle représentée à la figure 5, un des fers, en l'occurrence le fer (15) est enfilé à l'extrémité supérieure du sac (3), par une ouverture (3d) ménagée à chaque extrémité latérale de celui-ci, et l'autre fer (16) est plus long et présente deux trous (20) pour son accrochage sur un mur.

Outre leur fonction de pincement, le fer (15) sert alors à retenir le sac (3), lorsqu'une traction est exercée sur la couverture (4) et le fer (16) sert à suspendre l'ensemble à un mur ou autre.

Cette forme de réalisation est particulièrement avantageuse parce que très simple et peu coûteuse et que l'intervalle entre les deux fers peut être modifié très simplement par changement des rondelles ou écrou (19).

Il est à noter que, dans ce dernier cas, la couverture est pincée à travers une seule épaisseur de sac au lieu de deux épaisseurs dans les cas précédents.

Bien entendu, la présente invention ne se limite pas aux seules formes d'exécution décrites ci-dessus à titre d'exemples non limitatifs, elle en embrasse au contraire toutes les formes de réalisation mettant en oeuvre des moyens équivalents, dans la limite de l'invention telle que décrite dans les revendications.

C'est ainsi que par exemple, une ficelle pourrait être passée dans l'extrémité supérieure (3a) du sac (3) au lieu de la tige (8), cette ficelle nouée permettrait de suspendre le sac (3) et de supprimer également le crochet (6), ou que le tube destiné à pincer la couverture pourrait être carré, avoir une section triangulaire... etc., ou encore que d'autres moyens pourraient être employés pour pincer le couverture, sans que l'on sorte pour autant du cadre de l'invention.

## Revendications

1. Dispositif de lutte contre le feu constitué d'une couverture anti-feu du type comprenant un sac (3) en forme de housse dans lequel est rangée la couverture (4), et de moyens prévus pour suspendre le sac (3) par son extrémité supérieure (3a) indépendamment de la couverture (4), caractérisé en ce que le sac (3) est ouvert à son extrémité inférieure (3c) et en ce que la couverture anti-feu (4) est maintenue à l'intérieur de ce sac (3) par des moyens de type à pince (5; 15, 16) agissant sur elle en pinçant l'extrémité supérieure (3a) du sac (3) contre la couverture (4).

2. Dispositif selon la revendication 1, caractérisé en ce que les moyens de type à pince sont formés par un tube (5) de longueur sensiblement égale à la largeur delà couverture (4) pliée, et montrant une fente longitudinale (5a) de largeur inférieure à au moins une épaisseur du sac (3) augmentée de celle de la couverture (4) pliée dedans.

3. Dispositif selon la revendication 1, caractérisé en ce que les moyens de type à pince sont formés par deux fers plats parallèles (15, 16) reliés ensemble et maintenus à une distance l'un de l'autre inférieure à au moins une épaisseur du sac (3) augmentée de celle de la couverture (4) pliée dedans.

4. Dispositif selon la revendication 3, caractérisé en ce que l'un des fers plats (15) est enfilé à l'extrémité supérieure du sac (3) et en ce que l'autre fer plat (16) présente des moyens d'accrochage (20) sur un mur ou similaire.

5. Dispositif selon la revendication 2, caractérisé en ce que les moyens de suspension du sac (3) comprennent d'une part, une tige rigide (8) passée le long de cette extrémité supérieure (3a) du sac (3) et dont chaque extrémité est introduite dans le trou (7c) d'un capuchon (7) fermant une extrémité du tube (5), et d'autre part des moyens de suspension ou de soutien du tube (5).

6. Dispositif selon la revendication 5, caractérisé en ce que les moyens de suspension du tube (5) sont formés par au moins un crochet (6) disposé à l'opposé de la fente (5a) de ce tube.

7. Dispositif selon l'une des revendications 5 ou 6, caractérisé en ce qu'au moins une extrémité de la tige (8) est filétée et est apte à être vissée dans un taraudage correspondant du trou (7c) du capuchon (7) associé.

8. Dispositif selon l'une des revendications 5 ou 7, caractérisé en ce que les moyens de suspension du tube (5) sont formés par un boîtier métallique rigide

(10) ouvert à ses extrémités supérieure et inférieure, qui est apte à envelopper la couverture anti-feu (4) rangée dans son sac et à retenir par son extrémité supérieure le tube (5).

9. Dispositif selon la revendication 8, caractérisé en ce qu'une encoche (14), de forme complémentaire du contour du tube (5), est ménagée à l'extrémité supérieure de chaque paroi latérale (11) du boîtier (10), pour le logement de ce tube (5).

10. Dispositif selon l'une quelconque des revendications précédentes, caractérisé en ce que la couverture (4) présente à une extrémité des découpes (4a) de façon à former deux languettes (4b) destinées à faire saillie par rapport au boîtier (10) et/ou au sac (3) lorsque la couverture (4) est rangée dans celui-ci.

## Patentansprüche

1. Brandbekämpfungsvorrichtung bestehend aus einer Feuerschutzdecke mit einem eine Hülle bildenden Sack (3), in dem die Feuerschutzdecke (4) geordnet aufgenommen ist, sowie mit Mitteln, durch die der Sack (3) mit seinem oberen Endbereich (3a) unabhängig von der Feuerschutzdecke (4) aufgehängt werden kann, dadurch gekennzeichnet, dass der Sack (3) an seinem unteren Ende (3c) offen ist und dass die Feuerschutzdecke (4) im Innern des Sacks (3) durch zangenartige Mittel (5; 15, 16) gehalten ist, die den oberen Endbereich (3a) des Sacks (3) gegen die Feuerschutzdecke (4) klemmen.

2. Vorrichtung nach Anspruch 1, dadurch gekennzeichnet, dass die zangenartigen Mittel von einem Rohr (5) gebildet sind, dessen Länge im wesentlichen der Breite der gefalteten Feuerschutzdecke (4) entspricht und das einen Längsschlitz (5a) aufweist, dessen Breite kleiner als zumindest eine Materialstärke des Sacks (3) zuzüglich derjenigen der darin gefaltet aufgenommenen Feuerschutzdecke (4) ist.

3. Vorrichtung nach Anspruch 1, dadurch gekennzeichnet, dass die zangenartigen Mittel von zwei parallelen Flacheisen (15, 16) gebildet sind, die miteinander verbunden und in einem gegenseitigen Abstand gehalten sind, der kleiner als zumindest eine Materialstärke des Sacks (3) zuzüglich derjenigen der darin gefaltet aufgenommenen Feuerschutzdecke (4) ist.

4. Vorrichtung nach Anspruch 3, dadurch gekennzeichnet, dass eines der Flacheisen (15) in dem oberen Endbereich des Sacks (3) in diesem eingesetzt ist und dass das andere Flacheisen (16) Mittel (20) zum Anbringen an einer Mauer oder dergleichen aufweist.

5. Vorrichtung nach Anspruch 2, dadurch gekennzeichnet, dass die Mittel zum Aufhängen des Sacks (3) einerseits einen starren Stab (8) umfassen, der längs des oberen Endbereichs (3a) des Sacks (3) verläuft und mit seinen beiden Enden jeweils in ein Loch (7c) einer Kappe (7) eingeführt ist, die eines der Enden des Rohrs 65) verschliesst, und andererseits Mittel zur Aufhängung oder Abstützung des Rohrs (5).

6. Vorrichtung nach Anspruch 5, dadurch gekennzeichnet, dass die Mittel zur Aufhängung des Rohrs (5) von wenigstens einem Haken (6) gebildet sind, der auf der dem Längsschlitz (5a) entgegengesetzten Seite des Rohrs (5) angeordnet ist.

7. Vorrichtung nach einem der Ansprüche 5 oder 6, dadurch gekennzeichnet, dass wenigstens ein Ende des Stabs (8) mit einem Gewinde versehen und in ein entsprechendes Gegengewinde des Lochs (7c) der zugeordneten Kappe (7) einschraubbar ist.

8. Vorrichtung nach einem der Ansprüche 5 oder 7, dadurch gekennzeichnet, dass die Mittel zur Aufhängung des Rohrs (5) von einem starren Metalikasten (10) gebildet sind, dessen oberer und unterer Endbereich offen sind und der die in dem Sack geordnete Feuerschutzdecke (4) umschliessen und mit seinem oberen Endbereich dass Rohr (5) halten kann.

9. Vorrichtung nach Anspruch 8, dadurch gekennzeichnet, dass in dem oberen Endbereich jeder Seitenwandung (11) des Kastens (10) eine Ausnehmung (14) zur Aufnahme des Rohrs (5) vorgesehen ist, die eine zur Kontur des Rohrs (5) komplementäre Form besitzt.

10. Vorrichtung nach einem der vorhergehenden Ansprüche, dadurch gekennzeichnet, dass die Feuerschutzdecke (4) an einem Ende Ausschnitte (4a) aufweist, derart dass zwei Zungen (4b) gebildet sind, die aus dem Kasten (10) und/oder dem Sack (3) hervorstehen.

## Claims

1. A fire-fighting appliance consisting of a fire- extinguishing blanket, comprising a bag (3) in the form of a cover inside which the blanket (4) is stowed, and means provided to suspend the bag (3) by its upper extremity (3a) independently of the blanket (4), characterized in that the bag (3) is open at its lower extremity (3c) and in that the fire- extinguishing blanket (4) is maintained inside this bag (3) by pincer-like means (5; 15, 16) acting on it by nipping the upper extremity (3a) of the bag (3) against the blanket (4).

2. An appliance according to Claim 1, characterized in that the pincer-like means consist of a tube (5) of length approximately equal to the width of the folded blanket (4), possessing a longitudinal slit (5a) of width less than at least one thickness of the bag (3) plus the thickness of the blanket (4) that is folded up inside it.

3. An appliance according to Claim 1, characterized in that the pincer-like means consist of two parallel flat iron bars (15, 16) connected together and maintained at a distance apart that is less than at least one thickness of the bag (3) plus thickness of the blanket (4) that is folded up inside it.

4. An appliance according to Claim 3, characterized in that one of the flat iron bars (15) is slipped into the upper end of the bag (3) and in that the other flat iron bar (16) offers means of fixation (20) against a wall or the like.

5. An appliance according to Claim 2, characterized in that the means for suspension of the bag (3) comprise firstly a rigid rod (8) that is passed through the length of this upper extremity (3a) of the bag (3) and each end of which is introduced into the hole (7c) of a cap (7) closing one end of tube (5), and secondly means to suspend or support tube (5).

6. An appliance according to Claim 5, characterized in that the means to suspend tube (5) are formed by at least one hook (6) located opposite to the slit (5a) of this tube.

7. An appliance according to one of Claims 5 or 6, characterized in that at least one end of the rod (8) is threaded and is capable of being screwed into a corresponding tapped hole (7c) in the associated cap (7).

8. An appliance according to one of Claims 5 or 7, characterized in that the suspension means for the tube (5) are formed by a rigid metallic casing (10), open at its upper and lower extremities, that is capable of enclosing the fire-fighting blanket (4) stowed in its bag of supporting the tube (5) by its upper extremity.

9. An appliance according to Claim 8, characterized in that as a support for this tube (5) a notch (14) of shape complementary to the contour of tube (5) is provided at the upper extremity of each side wall (11) of the casing (10).

10. An appliance according to any one of the preceding Claims, characterized in that the blanket (4) displays cut-aways (4a) at one of its extremities, such as to form two tongues intended to project from the casing (10) and/or from the bag (3) when the blanket (4) is stowed into the latter.
